# EUROPÄISCHE PATENTSCHRIFT

(11) **EP 0 732 294 B1**
(45) Veröffentlichungstag und Bekanntmachung des Hinweises auf die Patenterteilung: **31.10.2001**
(21) Anmeldenummer: 96104151.4
(22) Anmeldetag: 15.03.1996
(51) Int. Cl.: B65H 45/14

(54) **Taschenfalzmaschine**
Buckle fold machine
Machine à faire des poches pliées

(30) Priorität: 15.03.1995 DE 19509281
(43) Veröffentlichungstag der Anmeldung: 18.09.1996
(73) Patentinhaber: MASCHINENBAU OPPENWEILER BINDER GmbH & CO., 71570 Oppenweiler (DE)
(72) Erfinder: Weller, Hans, 74427 Fichtenberg (DE)
(74) Vertreter: Finck, Dieter, Dr.Ing.

(56) Entgegenhaltungen:
- DE-B- 3 217 711
- US-A- 5 180 357

## Beschreibung

Die Erfindung betrifft eine Taschenfalzmaschine mit zwei im Abstand parallel zueinander angeordneten Rahmenteilen, zwischen denen Falzwalzen, diesen zugeordnete Falztaschen und gegebenenfalls weitere Falzmaschinenbauelemente angebracht sind, sowie mit einem der einen Längsseite zugeordneten getriebenen Glied, mit dem ein Treibelement in Eingriff steht, das an dem einen Rahmenteil gelagert und an dessen Außenseite betätigbar ist.

Die Falztaschen von Taschenfalzmaschinen sind relativ schwer. Bei Stoppern oder wenn die Falzwalzen gereinigt oder herausgenommen werden müssen, müssen sie zurückgezogen werden. Diese Arbeit kann eine einzelne Person nicht ausführen.

Bei der aus der DE 32 17 711 C1 bekannten Taschenfalzmaschine sind zur Vereinfachung der Längsverschiebung der Falztaschen an ihren seitlichen Längsrändern Zahnstangen angebracht, mit denen Zahnräder in Eingriff gebracht werden können, die auf einer gemeinsamen Welle sitzen und in die Zähne der Zahnstangen einrückbar bzw. davon ausrückbar sind. Auf der gemeinsamen Welle sitzt ein Kegelrad, das über ein zweites Kegelrad in Drehung versetzbar ist, das auf einer von einer Kurbel antreibbaren Achse sitzt. Die Anbringung der seitlichen durchgehenden Wellen für die Zahnräder hat sich als ungünstig erwiesen. Eine Positionierung zwischen den Falztaschen ist nicht möglich. Die Klemmeinrichtungen für die Falztaschen sind auf beiden Seiten der Rahmenteile angeordnet, was zum Herbeiführen der gewünschten Falztaschenklemmung bei großen Maschinen das Zurücklegen langer Wege für die Bedienungsperson bedeutet. Eine ähnliche Taschenfalzmaschine ist auch aus der US-A-5 180 357 bekannt.

Die DE 572 726 offenbart eine Taschenfalzmaschine, deren Falztaschen mit Hilfe eines an ihnen befestigten Stahlbandes bewegt werden können, wenn dies auf einer maschinenseitig gehaltenen Rolle aufgewickelt oder abgewickelt wird. Die Falztaschen haben an ihren Längsrändern abgesetzte Flansche, welche auf den Flanschen von winkeleisenförmigen Führungsschienen gleitend verschiebbar aufliegen, die maschinenseitig festgelegt sind. Die Wickelrolle ist in vorgegebenen Stellungen mittels einer Rasteinrichtung fixierbar.

Aus der DE 19 34 290 A ist eine Taschenfalzmaschine mit einer Transporteinrichtung für die Falztaschen bekannt, die an den Falztaschen angebrachte Zahnstangen und maschinenseitig gelagerte Ritzel aufweist. Die Ritzel sitzen jeweils auf einer Welle, der ein mit einer Klinke zusammenwirkendes Rastklinkenrad und ferner eine über ein Gewinde axial verschiebbare Klemmeinrichtung zugeordnet ist. Die Betätigung der Klemmeinrichtung erfolgt über eine Klemmwelle mit einer Sicherungsscheibe 14, die mit der Umfangsfläche eines Bundes zusammenwirkt, der auf der Welle für die Betätigung der Ritzel sitzt.

Die der Erfindung zugrunde liegende Aufgabe besteht darin, die Falztasche der eingangs genannten Art so auszugestalten, daß ein einfaches, lediglich von einer Bedienungsperson durchführbares Verschieben und schnelles Festlegen der Falztaschen in ihrer eingestellten Position möglich ist.

Zur Lösung dieser Aufgabe hat die Falztasche der eingangs genannten Art eine an der einen Längsseite jeder Falztasche und auf der Innenseite des einen Rahmenteils vorgesehene Schmalführung zur Falztaschenlängsverschiebung, deren Führungselemente in einem zur Falztaschenebene senkrechten Eingriff stehen und in Längsrichtung der Falztaschen in einem ein Verkanten der Schmalführung ausschließenden Abstand voneinander angeordnet sind, eine jeder Schmalführung zugeordnete Klemmeinrichtung, die auf der Außenseite des einen Rahmenteils betätigbar ist, und eine der anderen Längsseite jeder Falztasche zugeordnete Einrichtung zum Arretieren der Falztasche an der Innenseite des anderen Rahmenteils, die ebenfalls auf der Außenseite des einen Rahmenteils betätigbar ist.

Bei der erfindungsgemäß ausgestaltetene Taschenfalzmaschine kann eine Bedienungsperson die einzelnen Falztaschen schnell und einfach verschieben und außerdem leicht festklemmen, wodurch die Maschinenbedienung erheblich vereinfacht wird und sich zeitsparend ausführen läßt.

Die Führungselemente können an dem einen Rahmenteil drehbar gelagerte Führungsrollen sein, die in Führungseingriff mit randnahen Führungslängsnuten in der oberen und unteren Fläche der Falztasche stehen. In diesem Fall kann die Klemmeinrichtung für ein Klemmen gegen die Innenseite des einen Rahmenteils oder senkrecht zur Falztaschenebene in die Längsnut eingreifen.

Als Führungselement kann dabei auch eine auf der Innenseite des einen Rahmenteils befestigte Lasche vorgesehen werden, die mit Hilfe eines Führungsvorsprungs mit einer Führungslängsnut auf der oberen und/oder untere Fläche der Falztasche in Führungseingriff steht.

Alternativ können die Führungselemente an dem einen Rahmenteil drehbar gelagerte Rollen sein, in deren Umfangsfläche eine Umfangsnut ausgebildet ist, mit der eine an der einen Längsseite der Falztasche festgelegte Führungsschiene mit ihrer schmalen Ober- und/oder Unterseite in Führungseingriff steht, welche jeweils über die obere und untere Fläche der Falztasche vorstehen. Die Klemmeinrichtung kann dabei für ein Klemmen gegen die Innenseite des einen Rahmenteils oder senkrecht zur Falztaschenebene an der Führungsschiene angreifen.

Bei dieser alternativen Ausgestaltung kann als Führungselement ebenfalls eine auf der Innenseite des einen Rahmenteils befestigte Lasche vorgesehen werden, die in diesem Fall eine Führungsausnehmung hat, mit der eine schmale vorstehende Seite der Führungsschiene in Führungseingriff steht.

An dem einen Rahmenteil gelagerte, von seiner Außenseite aus axial verstellbare Rastbolzen können dabei mit in den Führungsschienen vorgesehenen Rastbohrungen in Arretiereingriff gebracht werden.

Ferner können bei dieser Ausgestaltung in den Führungsschienen Aussparungen vorgesehen werden, die in Zuordnungsstellung zu den Führungsrollen das seitliche Verschieben der Falztasche zulassen.

Die der anderen Längsseite jeder Falztasche zugeordnete Einrichtung zum Arretieren der Falztasche an der Innenseite des anderen Rahmenteils weist zweckmäßigerweise eine in beiden Rahmenteilen gelagerte Achse auf, an der auf der Außenseite des einen Rahmenteils ein Klemmhebel gehalten ist und die am anderen Rahmenteil einen Exzenter trägt, der so durch eine einen Spannklotz tragende Lasche geführt ist, daß bei einem Verschwenken des Klemmhebels der Spannklotz die Falztasche klemmend gegen eine Taschenleiste auf der Innenseite des anderen Rahmenteils drückt.

Anhand von Zeichnungen werden Ausführungbeispiele der Erfindung näher erläutert. Es zeigt:
- Fig. 1: schematisch in einer aufgebrochenen Seitenansicht eine erfindungsgemäß ausgestaltete Taschenfalzmaschine,
- Fig. 2: in einer Ansicht wie Fig. 1 den erfindungsgemäß ausgestalteten Falztaschenabschnitt vergrößert,
- Fig. 3: einen Querschnitt durch den in Fig. 2 gezeigten Teil der Taschenfalzmaschine,
- Fig. 4: in einer Ansicht wie Fig. 3 die Ausgestaltung eines ersten Abschnitts des einen Rahmenteils,
- Fig. 5: in einer Ansicht wie Fig. 4 einen weiteren Abschnitt der Ausgestaltung des einen Rahmenteils,
- Fig. 6: in einer Seitenansicht in einer Einzelheit die Anordnung der Laschen für ein Festklemmen der Falztaschen am anderen Rahmenteil,
- Fig. 7: eine Draufsicht auf den einen Rahmenteil, und
- Fig. 8: in einer geschnittenen Teilansicht wie Fig. 4 schematisch eine alternative Ausgestaltung der Schmalführung.

Der in Fig. 1 schematisch gezeigten Taschenfalzmaschine T werden die zu falzenden Bogen in Richtung des Pfeils C zugeführt. Die Bogen durchlaufen das aus Falzwalzen und Falztaschen 1 bestehende Falzwerk W und verlassen die Taschenfalzmaschine T nach dem Durchgang durch ein Schneidwalzenpaar S.

Die gezeigte Taschenfalzmaschine T hat vier Falztaschen 1, nämlich zwei obere und zwei untere.

Wie insbesondere aus Fig. 3 zu ersehen ist, sind die oberen Falztaschen 1 zwischen zwei im Abstand angeordneten Rahmenteilen A und B angeordnet. Jede Falztasche 1 hat auf einer Längsseite einen Längsholm 4 und auf ihrer anderen Seite einen Längsholm 25. Der Längsholm 4 ist mittels einer Schraube 3 an einer Leiste 2 seitlich verstellbar festgelegt. Dafür sind in dem Längsholm 4 jeder Falztasche 1 sich senkrecht in deren Verschieberichtung, d.h. quer zur Bogenlaufrichtung, erstrekkende Langlöcher 28 vorgesehen, durch die sich die Schäfte der Schrauben 3 erstrecken.

An der Leiste 2 sind schmale Führungsschienen 5 befestigt, die sich bei der gezeigten Anordnung ebenfalls in Längsrichtung der Falztaschen 1 erstrecken und auf beiden Seiten über die Leisten 2 vorstehen. Wie aus den Figuren 1 bis 5 zu ersehen ist, ist jede Führungsschiene 5 zwischen am Rahmenteil A gelagerten Führungsrollen 6 geführt, wobei ein Führungseingriff dadurch erreicht wird, daß jede Führungsrolle 6 an ihrer Umfangsfläche mittig eine Vertiefung hat, in die ein sich über die obere und untere Fläche der Leiste 2 hinaus erstreckender Teil der schmalen Führungsschiene 5 eingreift. In Längsrichtung der Falztasche 1 sind ausgehend von den rahmenteileinführseitigen Führungsrollen 6 in einem ein Verkanten der Falztaschen 1 ausschließenden Abstand weitere Führungsrollen 6 angeordnet. Anstelle einer Führungsrolle 6 kann auch eine Führungslasche 8 (Fig. 2) vorgesehen sein, die, wie Fig. 4 zeigt, eine Aussparung aufweist, in die die Führungsschiene 5 mit ihrem vorstehenden oberen Teil hineinragt, wodurch ein Führungseingriff zwischen der Führungslasche 8 und der Führungsschiene 5 bewirkt wird. Für die Längsverschiebung jeder Falztasche 1 ist an der Leiste 2 auf der dem Längsholm 4 gegenüberliegenden Seite eine Zahnstange 13 angebracht. Die Zahnstange 13 kämmt mit einem Ritzel 12, das auf einer an dem Rahmenteil A gelagerten Achse sitzt, die auf der Außenseite des Rahmenteils A in einem Vierkant endet, auf den eine Kurbel 11 mit einer entsprechenden Vierkantöffnung aufsteckbar ist.

Bei Drehen der Kurbel 11 in der entsprechenden Richtung verschiebt das dadurch in Drehung versetzte Ritzel 12 die Zahnstange 13 mit der Leiste 2 und der Führungsschiene 5 sowie mit dem Längsholm 4 und der Falztasche 1, wobei die Führungsschiene 5 zwischen den paarweise oben und unten vorgesehenen Führungsrollen 6 und gegebenenfalls durch die Ausnehmung in der Führungslasche 8 geführt wird. Dabei liegt die Führungsschiene 5 jeweils auf einer an dem Rahmenteil A festgelegten Taschenleiste 9 auf, was aus Fig. 2 und 4 zu ersehen ist, während der dem anderen Rahmenteil B zugeordnete Längsholm 4 entsprechenden Längsholm 25 auf einer an der Innenseite des Rahmenteils B festgelegten Taschenleiste 26 aufliegt.

Damit die Falztasche 1 aus ihrer ausgefahrenen Stellung nicht selbst zurückfahren kann, sitzt im Rahmenteil A ein axial verstellbarer Rastbolzen 14, der in der ausgefahrenen Stellung der Falztasche 1 in eine in der Führungsschiene 5 vorgesehene Bohrung 15 eingreifen kann. Die Falztasche 1 kann jedoch in ihrer Längsrichtung auch über diese Eingriffsstellung hinaus weiter verschoben werden bis zu einer Stellung, in der die Vorderkante 17 (Fig. 1) der Führungsschiene 5 die von der Rolle 7 bzw. der Lasche 8 gegebene Führung verlassen hat. Für diese Stellung ist in der Führungsschiene 5 eine Bohrung 16 für die Arretierung mittels des Rastbolzens 14 vorgesehen. In dieser Stellung befinden sich in der Führungsschiene auf gegenüberliegenden Seiten ausgebildete Aussparungen 18, die den Führungsrollen 6 genau gegenüber liegen, die dann nicht mehr führen können, wodurch die Falztasche 1 seitlich verschoben und aus der Taschenfalzmaschine T genommen werden kann.

Die Falztaschen 1 können in der jeweils eingestellten Position mit Hilfe eines Exzenterhebels 10 festgelegt werden. Während die Falztaschen 1 mit ihren Längsholmen 4 bzw. 24, ihren Leisten 2 und Führungsschienen 5 zwischen bzw. innerhalb der Rahmenteile A und B angeordnet sind, befindet sich der Betätigungsarm des Exzenterhebels 10 außerhalb des Rahmenteils A. Durch das Rahmenteil A erstreckt sich eine Stange des Exzenterhebels 10. Bei entsprechender Stellung des Exzenterhebels 10 drückt ein innerhalb des Rahmenteils A befindliches Exzenterelement gegen die Führungsschiene 5 derart, daß sie gegen die Tascheleiste 9 gedrückt wird, was das Festklemmen der Falztasche 1 bedingt. Da die Betätigungsarme für den Exzenterhebel 10 für jede Falztasche 1 auf ein und derselben Seite des Rahmenteils A angeordnet sind, kann das Festlegen der Falztaschen 1 einfach und schnell durchgeführt werden. Bei entsprechender Ausgestaltung kann der Exzenterhebel die Führungsschiene 5 auch gegen die Innenseite des einen Rahmenteils A klemmend drücken.

Um ein Festklemmen der Längsholme 25 der Falztaschen 1 an dem anderen Rahmenteil B ebenfalls einfach und schnell durchführen zu können, ist, wie in Fig. 3 gezeigt ist, eine Achse 20 vorgesehen, die sich durch die Rahmenteile A und B drehbar hindurch erstreckt und außen am Rahmenteil B axial fixiert ist. Außen am Rahmenteil A ist ein Hebel 19 zum Veschwenken der Achse 20 vorgesehen. Wie aus Fig. 1 und 2 zu ersehen ist, ist jeder der beiden Falztaschen 1 jeweils ein Hebel 19 bzw. 19' mit einer Stange 20 bzw. 20' zugeordnet. Innerhalb des Rahmenteils B sind zwei Laschen 23, 23' angeordnet, an denen jeweils ein Spannklotz 24 bzw. 24' sitzt. Der Spannklotz 24 bzw. 24' steht mit dem zugeordneten Längsholm 25 der entsprechenden Falztasche 1 in einem solchen Eingriff, daß er den Längsholm 25 gegen die zugehörige Taschenleiste 26 drückt, wenn die zugehörige Lasche 23 bzw. 23' unter entsprechende Vorspannung gesetzt wird. Dies erfolgt dadurch, daß jede Achse 20, 20' in einem Vierkant 21, 21' endet, der exzentrisch in einem einen Exzenter 22 bzw. 22' bildenden Zylinderstück sitzt, das mit Umfangskontakt in einer Vierkantöffnung der Lasche 23 bzw. 23' angeordnet ist. Da der Hebel 19 auf der gleichen Seite des Rahmenteils A wie die Exzenterhebel 10 angeordnet ist, ist das Festlegen und Lösen der Falztaschen 1 einfach und schnell durchführbar, wobei das Verschieben der Falztaschen 1 getrennt voneinander mit Hilfe der Ritzel 12 und der Zahnstangen 13 entsprechend erfolgt, wofür nur eine Kurbel 11 nötig ist, da diese steckbar ausgebildet ist.

Bei der alternativen Ausführungsform, wie sie in Fig. 8 gezeigt ist, sind die Führungsrollen 6 am Rahmenteil A drehbar gelagert. Die Falztasche 1 hat in Randnähe ihrer oberen und unteren Fläche Längsnuten 30, in welche die Führungrollen 6 mit ihrem äußeren Umfangsrand in Führungseingriff stehen, wobei sich der Umfangsrand zur Umfangsmitte jeder Führungsrolle 6 hin verjüngt, so daß der Umfangsrand die Form eines Halbtorus hat. Bei dieser Ausgestaltung hat die Klemmeinrichtung 10 eine Nase 32, die in die Längsnut 30 eingreift und durch entsprechende Anordnung und Betätigung entweder gegen die Innenseite des Rahmenteils A oder gegen die Taschenleiste 9 klemmend drückt.

## Patentansprüche

1. Taschenfalzmaschine
- mit zwei im Abstand parallel zueinander angeordneten Rahmenteilen (A, B), zwischen denen Falzwalzen (W), diesen zugeordnete Falztaschen (1) und gegebenenfalls weitere Falzmaschinenbauteile angebracht sind,
- mit einem der einen Längsseite jeder Falztasche (1) zugeordneten getriebenen Glied (13), mit dem ein Treibelement (12, 11) in Eingriff steht, das an dem einen Rahmenteil (A) festgelegt und auf dessen Außenseite betätigbar ist,
- mit einer an der einen Längsseite jeder Falztasche (1) und auf der Innenseite des einen Rahmenteils (A) vorgesehenen Schmalführung zur Falztaschenlängsverschiebung, deren Führungselemente (5, 6, 7, 8) in einem zur Falztaschenebene senkrechten Eingriff stehen und in Längsrichtung der Falztasche (1) in einem ein Verkanten der Schmalführung ausschließenden Abstand voneinander angeordnet sind,
- mit einer jeder Schmalführung zugeordneten Klemmeinrichtung (10), die auf der Außenseite des einen Rahmenteils (A) betätigbar ist, und
- mit einer der anderen Längsseite jeder Falztasche (1) zugeordneten Einrichtung (20 bis 24) zum Arretieren der Falztasche (1) an der Innenseite des anderen Rahmenteils (B), wobei diese Einrichtung ebenfalls auf der Außenseite des einen Rahmenteils (A) betätigbar (19) ist.

2. Taschenfalzmaschine nach Anspruch 1, **dadurch gekennzeichnet,**
- **daß** die Führungselemente an dem einen Rahmenteil (A) drehbar gelagerte Führungsrollen (6) aufweisen, die in Führungseingriff mit randnahen Führungslängsnuten in der oberen und unteren Fläche der Falztasche (1) stehen und
- **daß** die Klemmeinrichtung (10) für ein Klemmen gegen die Innenseite des einen Rahmenteils (A) oder senkrecht zur Falztaschenebene in die Längsnut eingreift.

3. Taschenfalzmaschine nach Anspruch 2, **dadurch gekennzeichnet, daß** als Führungselement eine auf der Innenseite des einen Rahmenteils (A) befestigte Lasche vorgesehen ist, die über einen Führungsvorsprung mit einer Führungslängsnut in der oberen und/oder unteren Fläche der Falztasche (1) in Führungseingriff steht.

4. Taschenfalzmaschine nach Anspruch 1, **dadurch gekennzeichnet,**
- **daß** die Führungselemente an dem einen Rahmenteil (A) drehbar gelagerte Führungsrollen (6) aufweisen, in deren Umfangsfläche eine Umfangsnut ausgebildet ist, mit der eine an der einen Längsseite der Falztasche (1) festgelegte Führungsschiene (5) mit ihrer schmalen Ober- und/oder Unterseite in Führungseingriff steht, welche jeweils über die obere bzw. untere Fläche der Falztasche (1) vorsteht, und
- **daß** die Klemmeinrichtung (10) für ein Klemmen gegen die Innenseite des einen Rahmenteils (A) oder senkrecht zur Falztaschenebene an der Führungsschiene (5) angreift.

5. Taschenfalzmaschine nach Anspruch 4, **dadurch gekennzeichnet, daß** als Führungselement eine auf der Innenseite des einen Rahmenteils (A) befestigte Lasche (8) vorgesehen ist, die eine Führungsausnehmung hat, mit der eine schmale vorstehende Seite der Führungsschiene (5) in Führungseingriff steht.

6. Taschenfalzmaschine nach Anspruch 4 oder 5, **gekennzeichnet durch** an dem einen Rahmenteil (A) gelagerte, von seiner Außenseite aus axial verstellbare Rastbolzen (14) für den Arretiereingriff mit in den Führungsschienen (5) vorgesehenen Rastbohrungen (15, 16).

7. Taschenfalzmaschine nach einem der Ansprüche 4 bis 6, **gekennzeichnet durch** in den Führungsschienen (5) vorgesehene Aussparungen (18), die in Zuordnungsstellung zu den Führungsrollen (6, 7) das seitliche Verschieben der Falztaschen (1) zulassen.

8. Taschenfalzmaschine nach einem der vorhergehenden Ansprüche, **dadurch gekennzeichnet, daß** die Führungslängsnuten bzw. die Führungsschiene (5) in bzw. an einer Leiste (2) vorgesehen ist, die mit der Falztasche (1) derer Querverstellung (2, 3, 4, 28) zulassend verbunden ist.

9. Taschenfalzmaschine nach einem der vorhergehenden Ansprüche, **dadurch gekennzeichnet, daß** für ein Klemmen der Klemmeinrichtung (10) senkrecht zur Falztaschenebene eine auf der Innenseite des einen Rahmenteils (A) befestigte Taschenleiste (9) vorgesehen ist.

10. Taschenfalzmaschine nach einem der vorhergehenden Ansprüche, **dadurch gekennzeichnet, daß** die der anderen Längsseite jeder Falztasche (1) zugeordnete Einrichtung zum Arretieren der Falztasche (1) an der Innenseite des anderen Rahmenteils (B) eine in beiden Rahmenteilen (A, B) gelagerte Achse (20) aufweist, an der auf der Außenseite des einen Rahmenteils (A) ein Klemmhebel (19) gehalten ist und die am anderen Rahmenteil (B) einen Exzenter (22) trägt, der so durch eine einen Spannklotz (24) tragende Lasche (23) geführt ist, daß bei Verschwenken des Klemmhebels (19) der Spannklotz (24) die Falztasche (1) klemmend gegen eine Taschenleiste (26) an der Innenseite des anderen Rahmenteils (B) drückt.

## Claims

1. Buckle fold machine,
- having two frame elements (A, B) which are arranged parallel with and spaced from each other, between which buckle rollers (W), buckle plates (1) which are assigned thereto and, optionally, further buckle machine components are fitted,
- having a driven member (13) which is assigned to a first longitudinal side of each buckle plate (1), with which a drive element (12, 11) is engaged, which is fixed to the first frame element (A) and which can be actuated from the outside thereof,
- having a narrow guide, which is provided at the first longitudinal side of each buckle plate (1) and on the inside of the first frame element (A), for the longitudinal displacement of the buckle plate, the guiding elements (5, 6, 7, 8) of which narrow guide are engaged perpendicularly to the plane of the buckle plate and are spaced apart in the longitudinal direction of the buckle plate (1) which prevents tilting of the narrow guide,
- having a clamping device (10) which is assigned to each narrow guide and which can be actuated from the outside of the first frame element (A), and
- having a device (20 to 24), which is assigned to the other longitudinal side of each buckle plate (1), for arresting the buckle plate (1) on the inside of the other frame element (B), the device similarly being actuatable (19) from the outside of the first frame element (A).

2. Buckle fold machine according to claim 1, **characterised in that**
- the guide elements on the first frame element (A) have rotatably mounted guide rollers (6) which are guidingly engaged with longitudinal guide slots which are near the periphery in the upper and lower face of the buckle plate (1) and
- the clamping device (10) engages in the longitudinal slot for clamping against the inside of the first frame element (A) or perpendicularly to the plane of the buckle plate.

3. Buckle fold machine according to claim 2, **characterised in that** there is provided as the guide element a clip which is fixed to the inside of the first frame element (A) and which is guidingly engaged by means of a guide projection with a longitudinal guide slot in the upper and/or lower face of the buckle plate (1).

4. Buckle fold machine according to claim 1, **characterised in that**
- the guide elements on the first frame element (A) have rotatably mounted guide rollers (6), in the peripheral face of which is formed a peripheral slot, with which a guide rail (5), which is fixed to the first longitudinal side of the buckle plate (1), is guidingly engaged at the narrow upper and/or lower side thereof which projects beyond the upper or lower face of the buckle plate (1), and
- the clamping device (10) acts on the guide rail (5) for clamping against the inside of the first frame element (A) or perpendicularly to the plane of the buckle plate.

5. Buckle fold machine according to claim 4, **characterised in that** there is provided as the guide element a clip (8) which is fixed to the inside of the first frame element (A) and which has a guide recess, with which a narrow projecting side of the guide rail (5) is guidingly engaged.

6. Buckle fold machine according to claim 4 or 5, **characterised by** locking bolts (14), which are arranged on the first frame element (A) and which are axially adjustable from the outside thereof, for the arresting engagement with drilled locking holes (15, 16) which are provided in the guide rails (5).

7. Buckle fold machine according to any one of claims 4 to 6, **characterised by** recesses (18) which are provided in the guide rails (5) and which permit the lateral displacement of the buckle plates (1) in the assigned position relative to the guide rollers (6, 7).

8. Buckle fold machine according to any one of the preceding claims, **characterised in that** the longitudinal guide slots or the guide rail (5) is/are provided in or on a rail (2) which is connected to the buckle plate (1) to allow the transverse displacement (2, 3, 4, 28) thereof.

9. Buckle fold machine according to any one of the preceding claims, **characterised in that** a plate rail (9), which is fixed to the inside of the first frame element (A), is provided for clamping the clamping device (10) perpendicularly to the plane of the buckle plate.

10. Buckle fold machine according to any one of the preceding claims, **characterised in that** the device, which is assigned to the other longitudinal side of each buckle plate (1), for arresting the buckle plate (1) against the inside of the other frame element (B) has an axis (20) which is arranged in both frame elements (A, B) and on which a clamping lever (19) is held on the outside of the first frame element (A) and which, on the second frame element (B), carries a cam (22) which is guided in such a manner by a clip (23), which carries a clamping block (24), that, when the clamping lever (19) is pivoted, the clamping block (24) presses the buckle plate (1) in a clamping manner against a plate rail (26) on the inside of the second frame element (B).

## Revendications

1. Plieuse à poches
- comprenant deux parties de cadre (A, B) disposées parallèlement à une distance l'une de l'autre, entre lesquelles sont installés des cylindres de pliage (W), des poches de pliage (1) qui leur sont associées et, le cas échéant, d'autres éléments de construction de la plieuse,
- comprenant un élément commandé (13) associé à un des côtés longitudinaux de chaque poche de pliage (1) et avec lequel un élément de commande (12, 11) est en prise, lequel élément de commande est fixé sur une des parties de cadre (A) et peut être actionné sur le côté extérieur de celle-ci,
- comprenant un dispositif de guidage étroit prévu sur un des côtés longitudinaux de chaque poche de pliage (1) et sur le côté intérieur d'une des parties de cadre (A), qui sert au déplacement longitudinal de la poche de pliage et dont les éléments de guidage (5, 6, 7, 8) sont en prise perpendiculaire par rapport au plan de la poche de pliage et sont situés à une distance les uns des autres, dans la direction longitudinale de la poche de pliage (1), qui exclut un coincement du dispositif de guidage étroit,
- comprenant un dispositif de blocage (10) associé à chaque dispositif de guidage étroit et pouvant être actionné sur le côté extérieur d'une des parties de cadre (A), et
- comprenant un dispositif (20 à 24) associé à l'autre côté longitudinal de chaque poche de pliage (1) et servant à bloquer la poche de pliage (1) sur le côté intérieur de l'autre partie de cadre (B), ce dispositif pouvant également être actionné (19) sur le côté extérieur d'une des parties de cadre (A).

2. Plieuse à poches selon la revendication 1, **caractérisée en ce que**
- les éléments de guidage comprennent des galets de guidage (6) montés de manière rotative sur une des parties de cadre (A) et qui sont en prise guidée avec des rainures longitudinales de guidage proches du bord dans les surfaces supérieure et inférieure de la poche de pliage (1) et
- **en ce que** le dispositif de blocage (10) s'enclenche dans la rainure longitudinale pour un blocage contre le côté intérieur d'une des parties de cadre (A) ou perpendiculairement au plan de la poche de pliage.

3. Plieuse à poches selon la revendication 2, **caractérisée en ce que** l'on prévoit, en tant qu'élément de guidage, une plaque fixée sur le côté intérieur d'une des parties de cadre (A) et qui est en prise guidée, par le biais d'une saillie de guidage, avec une rainure longitudinale de guidage dans la surface supérieure et/ou inférieure de la poche de pliage (1).

4. Plieuse à poches selon la revendication 1, **caractérisée en ce que**
- les éléments de guidage comprennent des galets de guidage (6) montés de manière rotative sur une des parties de cadre (A) et dont la surface circonférentielle est pourvue d'une rainure circonférentielle avec laquelle un rail de guidage (5) fixé sur un des côtés longitudinaux de la poche de pliage (1) est en prise guidée avec son côté supérieur et/ou inférieur étroit qui fait saillie à chaque fois sur la surface supérieure resp. inférieure de la poche de pliage (1), et
- **en ce que** le dispositif de blocage (10) entre en contact avec le rail de guidage (5) pour un blocage contre le côté intérieur d'une des parties de cadre (A) ou perpendiculairement au plan de la poche de pliage.

5. Plieuse à poches selon la revendication 4, **caractérisée en ce que** l'on prévoit, en tant qu'élément de guidage, une plaque (8) fixée sur le côté intérieur d'une des parties de cadre (A) et pourvue d'un creux de guidage avec lequel un côté saillant étroit du rail de guidage (5) est en prise guidée.

6. Plieuse à poches selon l'une des revendications 4 ou 5, **caractérisée par** des boulons d'arrêt (14) montés sur une des parties de cadre (A) et réglables axialement depuis son côté extérieur pour se mettre en prise bloquante avec des alésages d'arrêt (15, 16) prévus dans les rails de guidage (5).

7. Plieuse à poches selon l'une des revendications 4 à 6, **caractérisée par** des évidements (18) prévus dans les rails de guidage (5) et qui, lorsque leur position est conjuguée à celle des galets de guidage (6, 7), permettent le déplacement latéral des poches de pliage (1).

8. Plieuse à poches selon l'une des revendications précédentes, **caractérisée en ce que** les rainures longitudinales de guidage resp. le rail de guidage (5) sont/est prévu/es dans resp. sur une barre (2) qui est reliée à la poche de guidage (1) d'une manière permettant le réglage transversal (2, 3, 4, 28) de cette dernière.

9. Plieuse à poches selon l'une des revendications précédentes, **caractérisée en ce que** l'on prévoit une butée pour poche (9) fixée sur le côté intérieur d'une des parties de cadre (A) pour un blocage du dispositif de blocage (10) perpendiculairement au plan de la poche de pliage.

10. Plieuse à poches selon l'une des revendications précédentes, **caractérisée en ce que** le dispositif associé à l'autre côté longitudinal de chaque poche de pliage (1) et servant à bloquer la poche de pliage (1) sur le côté intérieur de l'autre partie de cadre (B) comprend un axe (20) monté dans les deux parties de cadre (A, B), sur lequel est fixé un levier de blocage (19), sur le côté extérieur d'une des parties de cadre (A), et qui porte, au niveau de l'autre partie de cadre (B), un excentrique (22) qui passe à travers une plaque (23) portant un bloc de serrage (24), de façon à ce que, lorsque le levier de blocage (19) pivote, le bloc de serrage (24) presse la poche de pliage (1) de manière à la bloquer contre une butée pour poche 26 sur le côté intérieur de l'autre partie de cadre (B).
